# EUROPÄISCHE PATENTSCHRIFT

(11) **EP 0 812 795 B1**
(45) Veröffentlichungstag und Bekanntmachung des Hinweises auf die Patenterteilung: **28.11.2001**
(21) Anmeldenummer: 97108662.4
(22) Anmeldetag: 30.05.1997
(51) Int. Cl.: B65H 75/44, E06B 9/78, B65H 75/38

(54) **Wickelvorrichtung für Gurte, Kordeln od.dgl.**
Winding device for straps, cords or the like
Enrouleur pour bandes, cordons ou analogues

(30) Priorität: 12.06.1996 DE 19623404
(43) Veröffentlichungstag der Anmeldung: 17.12.1997
(73) Patentinhaber: Ernst Selve GmbH & Co. KG, D-58513 Lüdenscheid (DE)
(72) Erfinder: Müther, Reinhard, 58515 Lüdenscheid (DE); Klostermann, Harald, 58509 Lüdenscheid (DE); Defrancesco, Gerhard, 58507 Lüdenscheid (DE)
(74) Vertreter: Patentanwälte Ostriga & Sonnet

(56) Entgegenhaltungen:
- DE-A- 1 952 165
- DE-U- 9 305 380
- FR-A- 594 902
- US-A- 5 027 958
- US-A- 5 209 420

## Beschreibung

Die Erfindung betrifft eine Wickelvorrichtung für Gurte, Kordeln od. dgl. mit einem über mindestens einen Halter schwenkbar an einer Wand angeordneten, aus zwei Teilen bestehenden Gehäuse, in dem eine Einrichtung zum Aufwickeln des Gurtes vorhanden ist.

Eine derartige Wickelvorrichtung ist beispielsweise aus dem DE-GM 93 05 380.0 bekannt. Dort ist ein sich aus zwei symetrischen Teilen zusammengesetztes Gehäuse beschrieben, welche nach dem Einsetzen der Gurtaufwicklung miteinander verschweißt werden, wobei ein Gehäuseteil ein Fenster aufweist, in welches paßgenau ein Deckel einsetzbar ist. Auf diese Weise ermöglicht das Gehäuse einen leichten Zugang zu der im Innenraum angeordneten Gurtaufwicklung.

Diese an sich vorteilhafte Wickelvorrichtung wird hinsichtlich des Herstellungs-, Montage- und Handhabungsaufwandes als verbesserungswürdig angesehen.

Die Aufgabe der Erfindung besteht nunmehr darin, eine neue Wickelvorrichtung für Gurte, Kordeln od.dgl. zu schaffen, bei der die Herstellung, die Montage sowie auch eventuelle Reparaturen einfacher zu bewerkstelligen sind.

Die Lösung dieser Aufgabe ergibt sich aus den Merkmalen des Anspruchs 1, insbesondere den Merkmalen des Kennzeichenteils, wonach die Gehäuseteile klappbar aneinander befestigt sind.

Die erfindungsgemäße Wickelvorrichtung hat den wesentlichen Vorteil, daß die einzelnen Teile des zu öffnenden Gehäuses zwar fest miteinander verbunden sind, so daß bei Reparaturen keine Einzelteile verloren gehen können, jedoch einen einfachen und umfassenden Zugang zum Gehäuse ermöglichen, wobei gleichzeitig die Herstellung und Montage sehr einfach ist.

Bei einer vorteilhaften Ausführungsform der Erfindung ist eine Klappachse der Gehäuseteile mit einer zwischen Gehäuse und Halter verlaufenen Schwenkachse übereinstimmend. Diese Lösung vereinfacht den Aufbau der Wickelvorrichtung und führt auf vorteilhafte Weise zu einem weiter verringerten Herstellungs- und Montageaufwand.

Bei einer bevorzugten Ausführungsform der Erfindung sind zur Bildung der gemeinsamen Klapp-/Schwenkachse an den Gehäuseteilen Achsaufnahmen angeformt und an den Halten angeordnet, die zusammengefügt einen durchgehenden Achskanal bilden, in den unter gleichzeitiger schwenkbarer Befestigung der Halter am Gehäuse mindestens ein Achsteil einschiebbar ist. Bei dieser erfindungsgemäßen Wickelvorrichtung sind einerseits auf herstellungstechnisch einfache Weise die Achsaufnahmen bereits an den Gehäuseteilen angeformt und andererseits sind die beiden Gehäuseteile sowie die Halter ebenfalls montagetechnisch einfach lediglich über mindestens ein einschiebbares Achsteil aneinander schwenkbar befestigt.

Weitere Vorteile der Erfindung ergeben sich aus den nachfolgenden Unteransprüchen sowie der Beschreibung eines Ausführungsbeispiels. Es zeigen:
Fig. 1 eine Draufsicht einer aufgeklappten Wickelvorrichtung,
Fig. 2 eine befestigungsseitige Ansicht einer zusammengeklappten Wickelvorrichtung gemäß Fig. 1 und
Fig. 3 eine Stirnansicht der Wickelvorrichtung gemäß Ansichtspfeil III in Fig. 1 im zusammengeklappten Zustand.

In den Zeichnungen ist eine Wickelvorrichtung insgesamt mit der Bezugsziffer 10 bezeichnet.

Die Wickelvorrichtung 10 weist ein Gehäuse 11 auf, welches etwa mittig in Gehäuseteile 12 und 13 unterteilt ist. Die Gehäuseteile 12 und 13 sind jeweils versetzt mit gegenüberliegenden Achsaufnahmen 14 und 15 versehen, die zusammengefügt, d.h. miteinander fluchtend, einen durchgehenden Achskanal 16 bilden. Am oberen und unteren Ende des Achskanals 16 ist jeweils ein Halter 17 vorhanden. Der Halter 17 weist eine Bohrung 18 für einen Achsbolzen 19 auf, der bis zur Anlage des Halters 17 an Außenflächen 20 der Gehäuseteile 12 und 13 in den Achskanal 16 einschiebbar ist. Der Achsbolzen 19 weist nahe seines Kopfes 21 einen gerillten Klemmbereich 22 auf, über den ein fester Klemmsitz des Achsbolzens 19 in der Achsaufnahme 15 des Gehäuseteils 13 erreicht wird. Die beidseitig in den Achskanal 16 eingeschobenen Achsbolzen 19 ragen bis in den mittleren Teil der Achsaufnahme 15 des Gehäuseteiles 13 hinein, so daß eine feste, jedoch schwenkbare Verbindung der Gehäuseteile 12 und 13 aneinander erreicht wird. Darüber hinaus sind über die Achsbolzen 16 auch die Halter 17 schwenkbar am Gehäuse 11 angeordnet. Die Gehäuseteile 12 und 13 weisen jeweils mittig einen kurzen angeformten Lagerzapfen 23 auf, durch den im zusammengeklappten Zustand eine im Gehäuseteil 12 angeordnete Federtrommel 24 zuverlässig gehalten ist. An der Federtrommel 24 ist ein Gurt 25 endseitig befestigt. Der Gurt 25 wird über eine Gurtklemme 26 aus dem Gehäuse 11 heraus zu einem nicht dargestellten Rolladen geführt.

Während das Gehäuseteil 12 zwei Rastaufnahmen 27 aufweist, ist das Gehäuseteil 13 mit zwei Rastzapfen 28 versehen, die im zusammengeklappten Zustand des Gehäuses 11 in die Rastaufnahmen 27 eingreifen.

## Patentansprüche

1. Wickelvorrichtung (10) für Gurte (25), Kordeln od. dgl. mit einem über mindestens einen Halter (17) schwenkbar an einer Wand angeordneten, aus zwei Teilen (12, 13) bestehenden Gehäuse (11), in dem eine Einrichtung zum Aufwickeln des Gurtes (25) vorhanden ist, **dadurch gekennzeichnet, daß** die Gehäuseteile (12, 13) klappbar aneinander befestigt sind.

2. Wickelvorrichtung nach Anspruch 2, **dadurch gekennzeichnet, daß** eine Klappachse der Gehäuseteile (12, 13) mit einer zwischen Gehäuse (11) und Halter (17) verlaufenden Schwenkachse übereinstimmt.

3. Wickelvorrichtung nach Anspruch 1 oder 2, dadurch ge-kennzeichnet, daß zur Bildung der gemeinsamen Klapp-/Schwenkachse an den Gehäuseteilen (12, 13) Achsaufnahmen (14, 15) angeformt und an den Haltern (17) angeordnet sind, die zusammengefügt einen durchgehenden Kanal (16) bilden, in den unter gleichzeitiger schwenkbarer Befestigung der Halter (17) am Gehäuse (11) mindestens ein Achsteil einschiebbar ist.

4. Wickelvorrichtung nach einem der vorangehenden Ansprüche, **dadurch gekennzeichnet, daß** die Klapp-/ Schwenkachse durch zwei gegenläufig in den Aufnahmekanal (16) eingeschobene, jeweils mit einem Kopfteil (21) versehene Achsbolzen (19) gebildet wird, welche im Bereich der Achsaufnahme (14, 15) eines Gehäuseteils (12, 13) im Klemmsitz befestigt sind, und das jedes Kopfteil (21) der schwenkbaren Befestigung eines Halters (17) am Gehäuse (11) dient.

5. Wickelvorrichtung nach einem der vorangehenden Ansprüche, daß die Gehäuseteile (12, 13) über Rastausnehmungen (27) sowie gegenüberliegenden Rastzapfen (28) lösbar miteinander verbunden sind.

## Claims

1. A winding device (10) for belts (25), cord or the like, having a housing (11) comprising two parts (12, 13) which is arranged in swivelling manner on a wall by way of at least one holding means (17) and in which there is a device for winding up the belt (25), **characterised in that** the housing parts (12, 13) are fixed to one another in hinged manner.

2. A winding device according to Claim 2, **characterised in that** a hinge axis of the housing parts (12, 13) corresponds to a swivel axis extending between the housing (11) and the holding means (17).

3. A winding device according to Claim 1 or 2, **characterised in that**, to form the common hinge/swivel axis, axial receiving means (14, 15) are integrally formed on the housing parts (12, 13) and arranged on the holding means (17), which axial receiving means, when fitted together, form a continuous channel (16) into which at least one axial part may be inserted, simultaneously fixing the holding means (17) in swivelling manner to the housing (11).

4. A winding device according to one of the preceding claims, **characterised in that** the hinge/swivel axis is formed by two axial pins (19), which are inserted in opposite directions into the receiving channel (16), are each provided with a head part (21), and are fixed with press fit in the region of the axial receiving means (14, 15) of a housing part (12, 13), and **in that** each head part (21) serves to fix a holding means (17) in swivelling manner to the housing (11).

5. A winding device according to one of the preceding claims, **characterised in that** the housing parts (12, 13) are connected to one another in detachable manner by way of latching recesses (27) and opposing latching lugs (28).

## Revendications

1. Enrouleur (10) pour bandés (25), cordons ou analogues, avec un boîtier (11) constitué de deux parties (12, 13), disposé sur une paroi, de façon susceptible de pivoter sur au moins un support (17), boîtier dans lequel est prévu un dispositif d'enroulement de la bande (25), **caractérisé par le fait que** les parties de boîtier (12, 13) sont fixées l'une à l'autre avec possibilité de rabattement.

2. Enrouleur selon la revendication 1, **caractérisé par le fait qu'**un axe de rabattement des parties de boîtier (12, 13) coïncide avec un axe de pivotement s'étendant entre le boîtier (11) et le support (17).

3. Enrouleur selon la revendication 1 ou 2, **caractérisé par le fait que** des logements d'axe (14, 15) sont formés d'un seul tenant sur les parties de boîtier (12, 13), pour former l'axe de rabattement/pivotement commun, et sont disposés sur les supports (17), les logements d'axe (14, 15) une fois assemblés formant un canal (16) continu, dans lequel au moins une partie d'axe peut être insérée dans la fixation, susceptible de pivoter simultanément, des supports (17) sur le boîtier (11).

4. Enrouleur selon l'une des revendications précédentes, **caractérisé par le fait que** l'axe de rabattement/pivotement est formé par deux boulons d'axe (19) insérés en sens inverse dans le canal de logement (16), chacun muni d'une partie tête (21), les boulons d'axe étant fixés en montage serré dans la zone d'un logement d'axe (14, 15) d'une partie de boîtier (12, 13), et chaque partie tête (21) servant à constituer la fixation, susceptible de pivoter, d'un support (17) sur le boîtier (11).

5. Enrouleur selon l'une des revendications précédentes, **caractérisé en ce que** les parties de boîtier (12, 13) sont reliées ensemble de façon désolidarisable, par l'intermédiaire de logements d'encliquetage (27), ainsi que des tétons d'encliquetage (28) opposés.
